# FASCICULE DE BREVET EUROPEEN

(11) **EP 1 026 349 B1**
(45) Date de publication et mention de la délivrance du brevet: **08.03.2006**
(21) Numéro de dépôt: 00400262.2
(22) Date de dépôt: 31.01.2000
(51) Int. Cl.: E05B 65/20, E05B 7/00, E05B 3/00

(54) **Poignée d'ouvrant de véhicule automobile**
Griff für einen Kraftfahrzeugflügel
Handle for a motor vehicle wing

(30) Priorité: 05.02.1999 FR 9901395
(43) Date de publication de la demande: 09.08.2000
(73) Titulaire: VALEO SECURITE HABITACLE S.A.S., 94042 Créteil Cédex (FR)
(72) Inventeur: Martino, Roberto, Lanzo (IT); Josserand, Luc, 10121 Torino (IT)
(74) Mandataire: Hervouet, Sylvie

(56) Documents cités:
- EP-A- 0 681 075
- DE-A- 3 030 519
- DE-A- 19 524 568
- DE-C- 4 433 182
- US-A- 5 101 597

## Description

L'invention concerne une poignée d'ouvrant de véhicule automobile, du type comportant un support de poignée qui est fixé du côté interne d'un panneau extérieur de carrosserie de l'ouvrant.

Une telle poignée d'ouvrant est connue du document DE-A-195 24 568, selon le préambule de la revendication 1.

L'invention a plus particulièrement pour but de permettre une fixation simple et rapide du support sur le panneau de carrosserie. En effet, les moyens de fixation doivent pouvoir aisément être mis en oeuvre par la personne qui effectue le montage et ils doivent, à coup sûr, assurer un verrouillage du support sur le panneau.

Le document DE-A-19524568 présente une poignée d'ouvrant comprenant un support de poignée muni de pattes d'accrochage permettant un montage et une fixation du support de poignée sur le panneau de carrosserie de l'ouvrant. Malgré le maintien du support de poignée sur le panneau de carrosserie que procurent ces pattes d'accrochage, il apparaît, dans certains conditions, que ce maintien n'est pas suffisant et qu'il est nécessaire de réaliser un verrouillage du support sur le panneau de carrosserie tout en disposant d'un montage simple.

Il est par ailleurs connu par le document US-A-5101597 une poignée de véhicule automobile comprenant un support de poignée qui se fixe sur un panneau extérieur de carrosserie par un mouvement d'approche perpendiculaire au panneau suivi d'un mouvement d'accrochage parallèle au panneau grâce à des pattes d'accrochage et des moyens de verrouillage comportant un élastique coopérant avec une encoche de verrouillage.

Ce document ne divulgue un système simple et efficace de montage apte à faciliter le positionnement du support de poignée vis-à-vis du panneau et de l'organe de préhension.

L'invention propose une poignée d'ouvrant de véhicule automobile telle que revendiquée dans la revendication 1.

Selon d'autres caractéristiques de l'invention :
- la poignée comporte un organe de préhension qui est agencé à l'extérieur du panneau de carrosserie et qui est fixé sur le support de poignée ;
- l'organe de préhension est articulé sur le support pour pouvoir être amené d'une position de repos à une position d'ouverture.
- les moyens de verrouillage comportent un corps de verrouillage muni d'un talon de fixation qui, lorsque le support de poignée a atteint sa position finale, est engagé transversalement vers l'intérieur au travers d'un orifice aménagé dans le panneau extérieur de carrosserie pour être engagé dans une cavité complémentaire du support de poignée de telle sorte qu'une surface latérale arrière du talon soit en appui contre un bord arrière de l'orifice pour empêcher le retour de l'ensemble formé par le support et par le corps de verrouillage vers la position intermédiaire de montage ;
- l'ouvrant comporte un espace interne délimité par deux panneaux, intérieur et extérieur, qui sont reliés par un panneau de chant, le support de poignée est agencé dans l'espace intérieur de l'ouvrant, et la poignée comporte un organe de blocage du talon dans la cavité du support, l'organe de blocage étant monté mobile sur le support de poignée et étant commandé entre une position de déblocage et une position de blocage par un mécanisme de commande qui est susceptible d'être manoeuvré au travers d'une ouverture aménagée dans le panneau de chant de l'ouvrant ;
- l'organe de blocage est monté à coulissement dans le support selon une direction perpendiculaire à la direction transversale d'engagement du corps de verrouillage, et l'organe de blocage comporte au moins un ergot qui, en position de blocage, est reçu dans un logement complémentaire du talon du corps de verrouillage pour empêcher que le corps de verrouillage ne puisse être extrait transversalement vers l'extérieur ;
- l'ergot et le logement coopèrent par deux pans complémentaires qui sont inclinés par rapport à la direction transversale d'engagement du corps de verrouillage et par rapport à la direction de coulissement de l'organe de blocage de telle sorte que, lorsque l'organe de blocage est amené vers sa position de blocage, le corps de verrouillage est sollicité transversalement vers l'intérieur par l'ergot de l'organe de blocage ;
- le talon du corps de verrouillage est guidé en coulissement selon la direction transversale dans le support de poignée ;
- l'organe de blocage présente la forme d'un étrier en U comportant deux branches longitudinales parallèles réunies à leur extrémité arrière par une base qui s'étend perpendiculairement au deux branches et perpendiculairement à la direction transversale, l'étrier est introduit longitudinalement d'avant en arrière, jusqu'à une position avancée de déblocage, dans une glissière complémentaire agencée à l'arrière du support, et l'étrier est amené par les moyens de commande longitudinalement vers l'arrière jusqu'à sa position de blocage dans laquelle des ergots, aménagés aux extrémités avant de chaque branche, sont engagés dans des logements correspondants du talon du corps de verrouillage, ce dernier étant alors reçu entre les deux branches longitudinales de l'étrier de blocage ;
- le support de poignée comporte des moyens de prépositionnement de l'organe de blocage qui, au cours du montage de la poignée, le maintiennent dans sa position de déblocage ;
- les moyens de commande sont constitués par une tige filetée d'axe longitudinal qui est vissée dans la base de l'étrier, dont l'extrémité avant prend appui sur une surface qui est fixe longitudinalement, et dont l'extrémité arrière présente une empreinte complémentaire de celle d'un outil de manoeuvre susceptible d'être introduit au travers de l'ouverture du panneau de chant de l'ouvrant ;
- la tige filetée est en appui contre une surface latérale du talon du corps de verrouillage ; et
- le corps de verrouillage peut recevoir un verrou.

D'autres caractéristiques et avantages de l'invention apparaîtront à la lecture de la description détaillée qui suit pour la compréhension de laquelle on se reportera aux dessins annexés dans lesquels :
- la figure 1 est une vue schématique en perspective éclatée d'une poignée d'ouvrant selon invention comportant un support agencé du côté interne d'un panneau de carrosserie et un organe de préhension agencé du côté externe du panneau ;
- la figure 2A est une vue en plan du panneau de carrosserie de la figure 1, le support de poignée étant représenté en position intermédiaire de montage ;
- les figures 3A et 4A sont des vues schématiques en coupe selon les lignes 3-3 et 4-4 de la figure 2A ;
- la figure 5A est une vue schématique en perspective illustrant plus particulièrement une patte d'accrochage destinée à venir en appui contre un bord d'appui de l'ouverture du panneau ;
- les figures 2B, 3B, 46, 5B sont des figures similaires aux figures 2A à 5A dans lesquelles le support de poignée est représenté en position finale de montage.
- les figures 6, 7 et 8 sont des vues schématiques en coupe selon un plan longitudinal et transversal de la poignée, dans lesquelles on a illustré plus particulièrement la mise en place et le blocage d'un corps de verrouillage complémentaire de la poignée ;
- les figures 9 et est 10 sont des vues en coupes selon les lignes 9-9 et 10-10 respectivement des figures 7 et 8 illustrant le blocage du corps de verrouillage ;
- la figure 11 est une vue en coupe selon la ligne 11-11 de la figure 8 illustrant le guidage du corps de verrouillage dans le support de poignée ; et
- la figure 12 est une vue en coupe selon la ligne brisée 12-12 de la figure 11.

On a illustré sur la figure 1 une poignée 10 destinée à être montée sur un panneau extérieur de carrosserie 12 d'un ouvrant de véhicule automobile. La poignée 10 comporte pour l'essentiel un support de poignée 14, qui est destiné à être fixé du côté interne du panneau 12, et un levier de préhension 16 qui est destiné à être agencé du côté externe du panneau 12, tout en étant fixé sur le support 14.

Dans l'exemple de réalisation qui est illustré sur les figures, le levier de préhension 16 se présente sous la forme d'une barre qui s'étend selon une direction longitudinale, horizontale par rapport à une orientation conventionnelle du véhicule automobile, et il est articulé sur le support 14 par son extrémité avant 18, autour d'un axe A1 vertical (voir en particulier figure 6), c'est-à-dire sensiblement parallèle au plan du panneau de carrosserie 12 et perpendiculaire à la direction longitudinale du levier 16.

Bien entendu, les notions d'horizontale et de verticale sont utilisées ici dans le but de simplifier la compréhension de la description et ne doivent pas être conçues comme des limitations de la portée de l'invention, notamment quant à l'orientation de la poignée.

Pour son articulation sur le support 14, l'extrémité avant 18 du levier 16 comporte un élément de charnière 20 qui s'étend transversalement vers l'intérieur, au travers d'une ouverture avant 22 aménagée dans le panneau 12, et qui coopère avec un élément de charnière du support 14. A son extrémité arrière 24, le levier de préhension 16 comporte un élément de commande 26 qui est destiné à s'étendre transversalement vers l'intérieur au travers d'une ouverture arrière 28 aménagée dans le panneau 12, de manière à pouvoir commander une tringlerie associée à une serrure afin de provoquer l'ouverture de l'ouvrant lorsque l'utilisateur manipule le levier de préhension 16 en écartant celui-ci par rapport au plan du panneau 12.

Bien entendu, la course angulaire du levier de préhension 16 autour de l'axe A1 est limitée par des moyens non représentés.

Conformément aux enseignements de l'invention, le support 14 est pourvu de moyens qui permettent une fixation rapide et simple du support sur la face interne 34 du panneau 12.

On peut voir sur la figure 1 que le support 14 comporte une surface d'appui avant 30 et une surface d'appui arrière 32 qui sont chacune destinées à venir en appui transversalement vers l'extérieur contre la face interne 34 du panneau de carrosserie. Au niveau de chacune de ces deux surfaces d'appui, le support 14 comporte des pattes d'accrochage 36 qui s'étendent transversalement vers l'extérieur et qui comportent chacune pour l'essentiel, comme on peut le voir sur les figures 5A et 5B, un pied de liaison 38 qui s'étend transversalement vers l'extérieur depuis la surface d'appui correspondante et qui est prolongé, a son extrémité libre, par une extrémité d'accrochage 40 qui, dans l'exemple proposé, présente sensiblement la forme d'un élément de plaque parallèle au plan du panneau 12.

Dans l'exemple illustré, le support 14 comporte deux pattes d'accrochage 36 au niveau de sa surface d'appui avant 30 et deux autres pattes 36 au niveau de sa surface d'appui arrière 32.

Pour assurer le montage du support 14, celui-ci est tout d'abord amené, par un premier mouvement d'approche, transversalement de l'intérieur vers l'extérieur en appui contre la face interne 34 du panneau 12, de telle sorte que les pattes 36 sont engagées au travers des ouvertures 22 et 28 correspondantes.

Ensuite, lorsque le support 14 a atteint une position intermédiaire de montage dans laquelle ces deux faces d'appui 30, 32 sont en appui contre la face interne 34, le support 14 est alors déplacé longitudinalement vers l'avant par simple coulissement le long du panneau de carrosserie 12. Au cours de ce mouvement d'accrochage, les extrémités d'accrochage 40 de chacune des pattes 36 sont destinées à venir s'engager derrière une face externe 42 du panneau de carrosserie 12.

En effet, comme on peut le voir plus particulièrement sur les figures 2A et 2B, les ouvertures avant 22 et arrière 28 comportent des bords d'appui 44 qui sont agencés sur la trajectoire des pattes 36 lorsque le support 14 est déplacé longitudinalement vers l'avant depuis sa position intermédiaire de montage illustré à la figure 2A. En réalité, seul le pied de liaison 38 est destiné à venir en appui contre le bord d'appui 44 correspondant. En effet, ce dernier présente une dimension selon la direction transversale qui est sensiblement égale à l'épaisseur du panneau de carrosserie 12. De la sorte, lorsque le support 14 est en appui contre la face interne 32 du panneau 12, l'extrémité d'accrochage 40 en forme de plaque est agencée alors transversalement vers l'extérieur par rapport au panneau de carrosserie 12 si bien que, lorsque que l'extrémité d'accrochage 40 arrive au niveau de l'un des bords d'appui 44, elle ne peut interférer avec ce bord. Aussi, le mouvement d'accrochage du support 14 se poursuivant, l'extrémité d'accrochage 40 de chaque patte 36 vient s'engager derrière la face externe 42 du panneau. Au contraire, le pied de liaison 38 vient en appui contre le bord 44 correspondant, et il provoque alors l'arrêt du mouvement longitudinal vers l'avant du support 14.

Ainsi, lorsque le support 14 a atteint sa position longitudinale la plus avancée, qui correspond à sa position finale, les pattes 36, par leurs extrémités d'accrochage 40, empêchent qu'il ne puisse être retiré transversalement vers l'intérieur par rapport au panneau de carrosserie 12.

Dans l'exemple de réalisation illustré, on peut voir par ailleurs que les deux bords d'appui 44 d'une même ouverture, par exemple l'ouverture avant 22, sont agencés sur une même ligne verticale perpendiculaire à la direction longitudinale du mouvement du support 14 entre sa position intermédiaire et sa position finale. Bien entendu, de la même manière, les pattes 36 correspondantes sont elles aussi alignées selon la même direction.

Les bords d'appui 44 sont inclinés à environ 45 degrés par rapport à la direction longitudinale d'accrochage du support 14. Toutefois, on voit que deux bords 44 de la même ouverture 22, 28 ne sont pas parallèles mais au contraire sensiblement symétriques par rapport à un plan longitudinal médian. Ils définissent ainsi un V qui, dans ce cas, est ouvert vers l'arrière.

De la sorte, lorsque les pieds de liaison 38 des deux pattes 36 viennent simultanément en appui chacun contre le bord 44 correspondant, ils assurent non seulement un positionnement longitudinal du support 14, mais également un positionnement selon la direction verticale perpendiculaire à la direction longitudinale, c'est-à-dire selon les deux directions du plan du panneau 12.

Ainsi, l'extrémité avant du support se trouve parfaitement positionnée par rapport au panneau de carrosserie grâce à ses deux pattes d'accrochage 36. De même, l'ouverture arrière 28 comportant elle aussi deux bords d'appui 44 inclinés de manière à former un V, les deux pattes 36 portées par l'extrémité arrière du support 14 viennent elles aussi assurer un positionnement précis de cette partie du support 14.

Comme on peut le voir plus particulièrement sur les figures 5 et 6, les pieds de liaison 38 des pattes 36 présentent chacun une face d'appui 54 qui est orientée de manière complémentaire à l'orientation du bord d'appui 44 contre laquelle elle est destinée à venir en appui.

Par ailleurs, selon un autre aspect de l'invention, il est prévu des moyens qui permettent de bloquer automatiquement le support 14 lorsqu'il a atteint sa position finale, de manière à l'empêcher de reculer longitudinalement vers l'arrière au risque de dégager les pattes d'accrochage 36.

Pour ce faire, on peut voir que le support 14 comporte, à l'arrière de sa surface d'appui avant 30, et plus exactement en arrière de chacune des pattes 36 portées par cette dernière, deux bras élastiques 48 qui s'étendent sensiblement longitudinalement, qui sont liés au support 14 par leur extrémité avant, et dont l'extrémité arrière 50 s'étend transversalement vers l'extérieur par rapport au plan de la surface d'appui 30 lorsqu'ils sont à l'état libre tels qu'illustrés sur la figure 1.

Les bras élastiques 48, qui sont réalisés venus de matière avec le support, sont susceptibles d'être sollicités transversalement vers l'intérieur de manière à ne plus dépasser transversalement vers l'extérieur par rapport au plan de cette surface. Cela est le cas lorsque l'on amène le support 14 en appui contre la face interne du panneau 12 comme cela est illustré à la figure 4A.

Toutefois, comme on l'a illustré sur la figure 4B, lorsque le support 14 atteint sa position finale, les bras élastiques 48 se trouvent en regard de l'ouverture avant 22 de sorte qu'ils peuvent reprendre leur position libre. Leur extrémité arrière 50 se retrouve alors longitudinalement juste en avant d'un bord arrière 52 de l'ouverture 22. De la sorte, s'étendant transversalement vers l'extérieur d'une distance sensiblement égale à l'épaisseur du panneau de carrosserie, les extrémités arrière 50 de chacun des bras 48 se retrouvent alors en appui selon la direction longitudinale, dans le plan du panneau de carrosserie 12, contre le bord arrière 52 de l'ouverture avant 22 qui forme une encoche de verrouillage, empêchant ainsi le recul du support 14.

Dans l'exemple illustré, les bords d'appui 44 correspondants aux pattes avant 36 et les bords arrières 52 contre lesquels s'appuient les bras élastiques 48 font partie du contour de l'ouverture 22 au travers de laquelle s'étend l'élément de charnière 20 du levier de préhension 16. Toutefois, on pourrait bien évidemment prévoir que chacun de ses bords appartienne au contour d'une ouverture spécifique.

Comme cela sera décrit en référence aux figures 6 à 12, la poignée selon l'invention comporte des moyens de verrouillage complémentaires, dont l'action s'ajoute à celle des bras élastiques 48 qui, dans ce cas, servent essentiellement à assurer un préverrouillage du support de poignée 14.

A cet effet, la poignée comporte un corps de verrouillage 56 présentant une partie externe 58 et un talon de fixation 60 qui s'étend transversalement vers l'intérieur pour être reçu au travers de l'ouverture arrière 28 du panneau extérieur 12 de carrosserie de l'ouvrant et pour être guidé en coulissement selon la direction transversale dans une cavité complémentaire 62 aménagée dans le support de poignée 14.

La partie externe 58 présente une face d'appui 63 tournée en regard de la face externe 42 du panneau 12.

Lorsque le support 14 est en position finale de montage, le talon 60 du corps de verrouillage 56 est engagé transversalement vers l'intérieur dans la cavité 62 du support 14, depuis l'extérieur de l'ouvrant, de telle sorte que le corps de verrouillage 56 se trouve alors immobilisé par rapport au support 14 dans toutes directions sauf la direction transversale. Or, dans le même temps, on peut voir sur la figure 12 qu'une face latérale arrière 64 est alors en appui longitudinalement vers l'arrière contre un bord arrière 66 de l'ouverture arrière 28. Aussi, le corps de verrouillage 56 empêche toute retrait longitudinal vers l'arrière du support 14 par rapport au panneau extérieur 12, ce qui élimine tout risque de démontage du support 14 au cas où les bras élastiques 48 viendraient à se rompre.

Pour assurer la fixation du corps de verrouillage dans la cavité 62 du support 14, la poignée 10 comporte un étrier 68 qui est monté à coulissement longitudinal dans la partie arrière du support 14. L'étrier 68 comporte pour l'essentiel deux branches longitudinales 70 réunies à leur extrémité arrière par une base 72 de telle sorte que, dans un plan perpendiculaire à la direction transversale, l'étrier 68 présente sensiblement la forme d'un U ouvert vers l'avant.

A leur extrémité avant, les branches 70 sont munies chacune d'un ergot 78, chaque ergot 78 s'étendant sensiblement en direction de la branche opposée. Comme cela sera vu par la suite, les ergots 78 sont destinés à être reçus dans des logements complémentaires 80 aménagés dans le talon 60.

L'étrier 68 est destiné à être engagé dans une glissière 74 du support 14 qui débouche longitudinalement à l'arrière. Le guidage précis de l'étrier 68 est assuré notamment par des rails 76 aménagés sur les faces externes des branches 70 du corps de verrouillage 56.

Avant le montage du support 14 sur l'ouvrant, l'étrier 68 est engagée longitudinalement d'arrière en avant dans la glissière 74 jusqu'à une position avancée de déblocage dans laquelle les branches 72 s'étendent de part et d'autre de la cavité 62, les ergots 78 étant agencés en avant de la cavité de manière que l'étrier 68 ne puisse empêcher l'introduction du talon 60 du corps de verrouillage 56 dans la cavité 62.

On notera sur les figures 6 et 7 que le support 14 comporte une lame élastique 82 qui retient l'étrier 68 longitudinalement dans sa position avancée de déblocage pour éviter que celui-ci ne puisse s'échapper de la glissière 74 sous l'effet de son seul poids.

Lorsque le talon 60 du corps de verrouillage 56 est engagé dans la cavité 62, on peut voir sur les figures 9 et 10 qu'il est reçu entre les deux branches 70 de l'étrier 68. Une fois le corps de verrouillage 56 en place, les logements 80 aménagés dans son talon 60 se trouvent longitudinalement en regard des ergots 78 de l'étrier 68.

Selon un aspect de l'invention, l'étrier 68 est pourvu de moyens de commande qui permettent de le faire reculer longitudinalement jusqu'à une position reculée de blocage dans laquelle les ergots 78 sont reçus dans les logements 80, ce qui assure le blocage transversal du corps de verrouillage 56 par rapport au support 14, et donc son immobilisation complète.

A cet effet, il est prévu une tige filetée 84 d'axe longitudinal qui est vissée au travers de la base 72 de l'étrier. Son extrémité arrière, qui s'étend en arrière de la base 72, comporte une empreinte hexagonale axiale en creux 86 qui permet de la manoeuvrer à l'aide d'un outil de type "clé six pans". A son extrémité avant, la tige filetée 84 comporte une coupelle d'appui 88 qui est destinée à prendre appui axialement vers l'avant sur la surface latérale arrière 64 du talon 60 du corps de verrouillage 56. Éventuellement, l'extrémité avant de la tige 84 peut elle aussi être pourvue d'une empreinte en creux pour faciliter le montage de la tige 84 sur l'étrier 68, ce qui est effectué avant l'introduction de l'étrier 68 dans la glissière 74, et donc avant le montage du support 14 sur l'ouvrant.

Comme on peut le voir sur les figures 9 et 10, on peut ainsi, en manoeuvrant la tige filetée 84 dans le sens convenable, faire reculer longitudinalement l'étrier 68 par rapport au corps de verrouillage 56, qui est fixe selon cette direction, jusqu'à amener les ergots 78 dans les logements 80.

Avantageusement, les ergots 78 et les logements 80 sont pourvus de pans inclinés complémentaires 90, 92 qui, lorsque l'étrier est amené vers sa position reculée de blocage, coopèrent de telle sorte qu'ils provoquent un déplacement du corps de verrouillage 56 transversalement vers l'intérieur, ce qui permet d'assurer un serrage de la face d'appui 63 du corps 56 contre la face externe 42 du panneau extérieur 12. Avantageusement, un joint d'étanchéité 94 sera agencé entre la face d'appui 63 et le panneau 12.

La conception du blocage du corps de verrouillage 56 est particulièrement avantageuse en ce qu'elle permet un montage et démontage aisé du corps de verrouillage sur le support 14, mais dans le cas où ce dernier n'est pas accessible.

En effet, le support de poignée 14 est généralement fixé dans un espace interne de l'ouvrant qui est délimité par le panneau extérieur 12, par un panneau intérieur parallèle au panneau extérieur, et par au moins un panneau de chant 96 qui s'étend transversalement pour relier les panneaux intérieur et extérieur 12. Le panneau intérieur est par exemple constitué par un garnissage de contre-porte. Plus particulièrement, comme cela est illustré sur les figures 6 à 8, le support 14 est généralement agencé à une extrémité arrière de l'ouvrant, à proximité d'un panneau de chant vertical 96.

Grâce à l'invention, il suffit donc de prévoir dans le panneau de chant 96, en regard de l'extrémité arrière de la tige filetée 84, un perçage 98 pour le passage d'un outil complémentaire de l'empreinte 86. Ainsi, le blocage ou le déblocage du corps de verrouillage 56 peut se faire sans avoir accès à l'espace interne du panneau, juste en engageant l'outil au travers du perçage 98 pour manoeuvrer la tige filetée 84.

Notamment, pour des réparations qui ne nécessitent que la dépose des parties externes de la poignée, par exemple pour repeindre le panneau de carrosserie, il n'y aura pas besoin de déposer le panneau intérieur de l'ouvrant, ceci tout en évitant d'agencer les moyens de fixation à l'extérieur de l'ouvrant. Ce démontage peut se faire "en aveugle", sans qu'il n'y ait non plus de risque de perdre la tige filetée 84 qui, par conception ne peut être dévissée hors de l'étrier 68 du fait de la présence de l'excroissance radiale formée par la coupelle d'appui 88.

On a vu dans ce qui précède que le corps de verrouillage participe à la fixation du support 14 de la poignée 10. Toutefois, on peut aussi prévoir qu'il participe également au maintien et/ou au guidage du levier de préhension 24.

De plus, le corps de verrouillage 56 peut aussi former un carter destiné à recevoir un verrou de condamnation de la serrure de l'ouvrant.

## Revendications

1. Poignée d'ouvrant de véhicule automobile, du type comportant un support de poignée (14) destiné à être fixé du côté interne d'un panneau extérieur de carrosserie (12) de l'ouvrant par deux mouvements successifs de montage, un premier mouvement d'approche perpendiculaire au panneau, de l'intérieur vers l'extérieur, au cours duquel le support (14) est amené jusqu'à une position intermédiaire de montage dans laquelle il est au contact d'une face interne (34) du panneau de carrosserie, et un second mouvement d'accrochage, selon une direction parallèle au panneau, au cours duquel le support (14) est amené jusqu'à une position finale de fixation sur le panneau;
et du type dans lequel le support de poignée (14) comporte des pattes d'accrochage (36) qui assurent la fixation du support de poignée sur le panneau, chaque patte comportant un pied de liaison (38) et une extrémité d'accrochage (40) qui sont engagés au travers d'une ouverture (22, 28) du panneau lors du mouvement d'approche, et des moyens de verrouillage (48) empêchant le retour du support (14) de sa position finale vers sa position intermédiaire de montage,
**caractérisé en ce que** les moyens de verrouillage comportent au moins un bras élastique (48) dont une extrémité libre (50) est en appui contre une face interne (34) du panneau de carrosserie (12) tant que le support (14) est entre sa position intermédiaire de montage et sa position finale; **en ce que**, lorsque le support (14) atteint sa position finale, l'extrémité (50) du bras élastique (48) coopère avec une encoche de verrouillage (52) formée dans le panneau (12), **en ce que** le support (14) comporte au moins deux pattes (36) qui sont décalées l'une par rapport à l'autre selon une direction perpendiculaire à la direction d'accrochage, et **en ce que**, en position finale du support (14), les pieds de liaison (38) des deux pattes (38) sont en appui respectivement contre deux bords d'appui (44) de l'ouverture (22, 28) du panneau (12) qui sont en biais par rapport à la direction d'accrochage et qui s'étendent selon des directions sensiblement symétriques par rapport à la direction d'accrochage, de manière à déterminer la position du support (14) selon les deux directions du plan du panneau (12).

2. Poignée selon la revendication 1, **caractérisée en ce que** la poignée comporte un organe de préhension (16) qui est agencé à l'extérieur du panneau de carosserie (12) et qui est fixé sur le support de poignée (14).

3. Poignée selon la revendication précédente, **caractérisée en ce que** l'organe de préhension (18) est articulé sur le support (14) pour pouvoir être amené d'une position de repos à une position d'ouverture.

4. Poignée selon l'une quelconque des revendications précédentes, **caractérisée en ce que** les moyens de verrouillage comportent un corps de verrouillage (56) muni d'un talon de fixation (58) qui, lorsque le support de poignée (14) a atteint sa position finale, est engagé transversalement vers l'intérieur au travers d'un orifice (28) aménagé dans le panneau extérieur (12) de carrosserie pour être engagé dans une cavité complémentaire (62) du support de poignée (14) de telle sorte qu'une surface latérale arrière (64) du talon (60) soit en appui contre un bord arrière (66) de l'orifice (28) pour empêcher le retour de l'ensemble formé par le support (14) et par le corps de verrouillage (56) vers la position intermédiaire de montage.

5. Poignée selon la revendication précédente, **caractérisée en ce que** l'ouvrant comporte un espace interne délimité par deux panneaux, intérieur et extérieur (12), qui sont reliés par un panneau de chant (98), **en ce que** le support de poignée (14) est agencé dans l'espace intérieur de l'ouvrant, et **en ce que** la poignée comporte un organe de blocage (68) du talon (56) du corps de verrouillage (56) dans la cavité (62) du support (14), l'organe de blocage (68) étant monté mobile sur le support de poignée (14) et étant commandé entre une position de déblocage et une position de blocage par un mécanisme de commande (84) qui est susceptible d'être manoeuvré au travers d'une ouverture (98) aménagée dans le panneau de chant (96) de l'ouvrant,

6. Poignée selon la revendication précédente, **caractérisée en ce que** l'organe de blocage (68) est monté à coulissement dans le support (14) selon une direction perpendiculaire à la direction transversale d'engagement du corps de verrouillage (56), et **en ce que** l'organe de blocage (68) comporte au moins un ergot (78) qui, en position de blocage, est reçu dans un logement complémentaire (80) du talon (60) du corps de verrouillage (56) pour empêcher que le corps de verrouillage (56) ne puisse être extrait transversalement vers l'extérieur.

7. Poignée selon la revendication précédente, **caractérisée en ce que** l'ergot (78) et le logement (80) coopèrent par deux pans complémentaires (90, 92) qui sont inclinés par rapport à la direction transversale d'engagement du corps de verrouillage (56) et par rapport à la direction de coulissement de l'organe de blocage (88) de telle sorte que, lorsque l'organe de blocage (88) est amené vers sa position de blocage, le corps de verrouillage (56) est sollicité transversalement vers l'intérieur par l'ergot (78) de l'organe de blocage (68).

8. Poignée selon l'une quelconque des revendications précédentes 4 à 7, **caractérisée en ce que** le talon (60) du corps de verrouillage (58) est guidé en coulissement selon la direction transversale dans le support de poignée (14).

9. Poignée selon la revendication précédente, **caractérisée en ce que** l'organe de blocage (68) présente la forme d'un étrier en U comportant deux branches longitudinales parallèles (70) réunies à leur extrémité arrière par une base (72) qui s'étend perpendiculairement au deux branches (70) et perpendiculairement à la direction transversale, **en ce que** l'étrier (68) est introduit longitudinalement d'avant en arrière, jusqu'à une position avancée de déblocage, dans une glissière complémentaire (74) formée à l'arrière du support (14), et **en ce que** l'étrier (68) est amené par les moyens de commande (84) longitudinalement vers l'arrière jusqu'à sa position de blocage dans laquelle des ergots (78), aménagés aux extrémités avant de chaque branche (70), sont engagés dans des logements correspondants (80) du talon (60) du corps de verrouillage (56), ce dernier étant alors reçu entre les deux branches longitudinales (70) de l'étrier de blocage (68).

10. Poignée selon la revendication précédente, **caractérisée en ce que** le support de poignée (14) comporte des moyens (82) de prépositionnement de l'organe de blocage (68) qui, au cours du montage de la poignée, le maintiennent dans sa position de déblocage.

11. Poignée selon l'une des revendications 9 ou 10, **caractérisée en ce que** les moyens de commande sont constitués par une tige filetée (84) d'axe longitudinal qui est vissée dans la base (72) de l'étrier (68), dont l'extrémité avant (88) prend appui sur une surface (64) qui est fixe longitudinalement, et dont l'extrémité arrière présente une empreinte (86) complémentaire de celle d'un outil de manoeuvre susceptible d'être introduit au travers de l'ouverture (98) du panneau de chant (96) de l'ouvrant.

12. Poignée selon la revendication précédente, **caractérisée en ce que** la tige filetée (84) est en appui contre une surface latérale (64) du talon (60) du corps de verrouillage (56).

13. Poignée selon l'une quelconque des revendications 4 à 11, **caractérisée en ce que** le corps de verrouillage (56) peut recevoir un verrou.

## Claims

1. A handle for an openable part of a motor vehicle, of the type comprising a handle support member (14) adapted to be fixed to the inside of an outer bodywork panel (12) of the openable part in two successive fitting movements, namely a first movement in which it approaches the panel, in an outward direction from the inside and at a right angle to the panel, in the course of which movement the support member (14) is brought to an intermediate fitting position in which it is in contact with an internal face (34) of the bodywork panel, and a securing second movement in a direction parallel to the panel, in the course of which the support member (14) is brought to a final position fastened on the panel;
and of the type in which the handle support member (14) includes securing lugs (36) whereby the handle support member is fixed on the panel, each lug comprising a connecting foot portion (38) and a terminal hooking portion (40) which are engaged through an aperture (22, 28) of the panel during the approach movement, and locking means (48) for preventing return of the support member (14) from its final position to its intermediate fitting position,
**characterised in that** the locking means comprise at least one resilient arm (48), a free end (50) of which is in engagement against an internal face (34) of the bodywork panel (12) so long as the support member (14) is between its intermediate fitting position and its final position,
**in that**, when the support member (14) reaches its final position, the end (50) of the resilient arm (48) co-operates with a locking notch (52) formed in the panel (12),
**in that** the support member (14) includes at least two lugs (36) which are offset from each other in a direction at right angles to the securing direction,
and **in that**, in the final position of the support member (14), the connecting foot portions (38) of the two lugs (36) are in engagement, respectively, against two abutment edges (44) of the aperture (22, 28) in the panel (12) which are inclined with respect to the securing direction and which extend in directions substantially symmetrical with respect to the securing direction, whereby to determine the position of the support member (14) in the two directions in the plane of the panel (12).

2. A handle according to Claim 1, **characterised in that** the handle includes a gripping member (16) which is arranged on the outside of the body panel (12) and which is fixed on the handle support member (14).

3. A handle according to the preceding Claim, **characterised in that** the gripping member (16) is articulated on the support member (14) and is able to be brought from a rest position to an opening position.

4. A handle according to any one of the preceding Claims, **characterised in that** the locking means comprise a locking body (56) having a fastening claw (58) which, when the handle support member (14) has reached its final position, is engaged in an inward transverse direction through an aperture (28) formed in the external bodywork panel (12), so as to be engaged in a complementary cavity (62) in the handle support member (14), in such a way that a lateral rear surface (64) of the claw (60) is in engagement against a rear edge (66) of the aperture (28), whereby to prevent any return of the assembly consisting of the support member (14) and locking body (56) to the intermediate fitting position.

5. A handle according to the preceding Claim, **characterised in that** the said openable part includes an internal space delimited by two panels, namely an internal panel and an external panel (12) which are joined together by a side panel (96), **in that** the handle support member (14) is disposed in the internal space of the openable part, and **in that** the handle includes a stop member (68) for blocking movement of the claw (60) of the locking body (56) in the cavity (62) of the support member (14), the stop member (68) being movably mounted on the handle support member (14) and being controlled for movement between a releasing position and a blocking position, by a control mechanism (84) which is adapted to be manoeuvred through an aperture(98) formed in the side panel (96) of the openable part.

6. A handle according to the preceding Claim, **characterised in that** the stop member (68) is mounted for sliding movement in the support member (14) in a direction at right angles to the transverse direction of engagement of the locking body (56), and **in that** the stop member (68) includes at least one finger element (78) which, in the blocking position, is received in a complementary seating (80) in the claw (60) of the locking body (56), so as to prevent the locking body (56) from being able to be extracted to the outside in a transverse direction.

7. A handle according to the preceding Claim, **characterised in that** the finger element (78) and seating (80) cooperate with each other through two complementary flat surfaces (90, 92) which are inclined with respect to the transverse direction of engagement of the locking body (56), and with respect to the direction of the sliding movement of the stop member (68), in such a way that, when the stop member (68) is taken towards its blocking position, the locking body (56) is urged transversely inwards by the finger element (78) of the stop member (68).

8. A handle according to any one of Claims 4 to 7, **characterised in that** the claw (60) of the locking body (56) is guided in sliding movement in the transverse direction in the handle support member (14).

9. A handle according to the preceding Claim, **characterised in that** the stop member (68) is in the form of a U-shaped stirrup having two parallel, longitudinal branches (70) joined together at their rear end by a base portion (72) which extends at right angles to the two branches (70) and at right angles to the transverse direction, **in that** the stirrup (68) is introduced longitudinally in the rearward direction, to an advanced releasing position, in a complementary slide (74) formed at the rear of the support member (14), and **in that** the stirrup (68) is brought by the control means (84) longitudinally rearwards into its blocking position, in which finger elements (78) formed at the front end of each branch (70) are engaged in corresponding seatings (80) in the claw (60) of the locking body (56), the latter then being received between the two longitudinal branches (70) of the stop stirrup (68).

10. A handle according to the preceding Claim, **characterised in that** the handle support member (14) includes means (82) for pre-positioning the stop member (68), whereby to hold it in its release position while the handle is being fitted.

11. A handle according to Claim 9 or Claim 10, **characterised in that** the control means comprise a threaded rod (84) with a longitudinal axis, which is screwed into the base portion (72) of the stirrup (68) so that the front end (88) of the rod bears on a surface (64) which is fixed in the longitudinal sense, the rear end of the rod having a slot (86) complementary with that of a manoeuvring tool which is adapted to be introduced through the aperture (98) in the side panel (96) of the openable part.

12. A handle according to the preceding Claim, **characterised in that** the threaded rod (84) is in engagement against a lateral surface (64) of the daw (60) of the locking body (56).

13. A handle according to any one of Claims 4 to 11, **characterised in that** the locking body (56) is adapted to receive a lock.

## Patentansprüche

1. Griff für einen Kraftfahrzeugflügel, der einen Lagerbügel (14) umfaßt, welcher durch zwei aufeinanderfolgende Montagebewegungen an der Innenseite einer Außenwand (12) der Karosserie des Flügels befestigbar ist, wobei er sich bei einer ersten Näherungsbewegung senkrecht von innen nach außen der Wand nähert und im Verlaufe derer der Lagerbügel (14) bis in eine Montage-Zwischenstellung gebracht wird, bei welcher er in Kontakt mit einer Innenseite (34) der Wand der Karosserie gelangt, und wobei er sich bei einer zweiten Verriegelungsbewegung in einer Richtung parallel zu der Wand bewegt, im Verlaufe derer der Lagerbügel (14) bis in eine Endposition zur Befestigung an der Wand gelangt;
und bei dem der Lagerbügel (14) des Griffes sowohl Befestigungshaken (36) enthält, die eine Befestigung des Lagerbügels an der Wand sicherstellen, wobei jeder Haken einen Verbindungsfuß (38) und ein Hakenende (40) aufweist, die bei Durchführung der Näherungsbewegung durch eine Öffnung (22, 28) der Wand hindurchgeführt werden, als auch Verriegelungsmittel (48) umfaßt, die eine Rückwärtsbewegung des Lagerbügels (14) von seiner Endposition in seine Montage-Zwischenstellung verhindern,
**dadurch gekennzeichnet, daß** die Verriegelungsmittel mindestens einen elastischen Arm (48) umfassen, dessen eine freie Ende (50) an einer Innenseite (34) der Karosseriewand (12) anliegt, solange sich der Lagerbügel (14) zwischen seiner Montage-Zwischenstellung und seiner Endposition befindet, daß, wenn der Lagerbügel (14) seine Endstellung erreicht, das Ende (50) des elastischen Armes (48) mit einer in der Wand (12) enthaltenen Verriegelungsvertiefung (52) zusammenwirkt, daß der Lagerbügel (14) mindestens zwei Befestigungshaken (36) umfaßt, die voneinander in einer Richtung senkrecht zur Verriegelungsrichtung beabstandet sind, und daß, in der Endposition des Lagerbügels (14), die Verbindungsfüße (38) der beiden Haken (36) sich an zwei entsprechenden Anlagerändern (44) der Öffnungen (22, 28) der Wand (12) abstützen, die in bezug auf die Verriegelungsrichtung schräg angeordnet sind, und die sich in Richtungen erstrecken, welche im wesentlichen symmetrisch in bezug auf die Verriegelungsrichtung angeordnet sind, um die Position des Lagerbügels (14) entsprechend den beiden Richtungen der Ebene der Wand (12) festzulegen.

2. Griff nach Anspruch 1, **dadurch gekennzeichnet, daß** der Griff ein Greiforgan (16) umfaßt, das außerhalb der Karosseriewand (12) angeordnet und an dem Lagerbügel (14) des Griffes befestigt ist.

3. Griff nach dem vorhergehenden Anspruch, **dadurch gekennzeichnet, daß** das Greiforgan (16) gelenkig an dem Lagerbügel (14) gelagert ist, um von einer Ruhestellung in eine Öffnungsstellung zu gelangen.

4. Griff nach einem der vorhergehenden Ansprüche, **dadurch gekennzeichnet, daß** die Veniegelungsmittel einen Verriegelungskörper (56) enthalten, der mit einem Fixieransatz (58) versehen ist, welcher, wenn der Lagerbügel (14) des Griffes seine Endposition erreicht hat, in transversaler Richtung nach innen durch eine in der Außenwand (12) der Karosserie vorgesehene Öffnung (28) geführt wird und in eine komplementäre Vertiefung (62) des Lagerbügels (14) eingreift, derart, daß eine seitliche hintere Fläche (64) des Ansatzes (60) sich an einem hinteren Rand (66) der Öffnung (28) abstützt, um die Rückwärtsbewegung der durch den Lagerbügel (14) und den Verriegelungskörper (56) gebildeten Anordnung in die Montage-Zwischenstellung zu verhindern.

5. Griff nach dem vorhergehenden Anspruch, **dadurch gekennzeichnet, daß** der Fahrzeugflügel einen inneren Raum enthält, der durch zwei Wände, eine innere und eine äußere Wand (12), begrenzt ist, die über eine Seitenwand (96) miteinander verbunden sind, daß der Lagerbügel (14) in dem inneren Raum des Flügels angeordnet ist, und daß der Griff ein Organ (68) zur Blockierung des Ansatzes (56) des Verriegelungskörpers (56) in der Vertiefung (62) des Lagerbügels (14) enthält, wobei das Blockierorgan (68) beweglich in dem Lagerbügel (14) des Griffes montiert ist und zwischen einer Freigabestellung und einer Blockierstellung durch einen Betätigungsmechanismus (84) betätigbar ist, der durch eine in der Seitenwand (96) des Flügels befindliche Öffnung (98) betätigt werden kann.

6. Griff nach dem vorhergehenden Anspruch, **dadurch gekennzeichnet, daß** das Blockierorgan (68) verschiebbar in dem Lagerbügel (14) in einer Richtung, die senkrecht zur transversalen Eingriffsrichtung des Verriegelungskörpers (56) angeordnet ist, montiert ist, und daß das Blockierorgan (68) mindestens einen Nocken (78) umfaßt, der, in der Blockierstellung, von einer komplementären Aufnahme (80) des Ansatzes (60) des Verriegelungskörpers (56) aufgenommen wird, um zu verhindern, daß der Verriegelungskörper (56) seitlich nach außen herausgezogen werden kann.

7. Griff nach dem vorhergehenden Anspruch, **dadurch gekennzeichnet, daß** der Nocken (78) und die Aufnahme (80) über zwei komplementäre Seitenflächen (90, 92) zusammenwirken, die in bezug auf die transversale Eingriffsrichtung des Verriegelungskörpers (56) und in bezug auf die Richtung der Verschiebung des Blockierorganes (68) derart ausgerichtet sind, daß, wenn das Blockierorgan (68) in seine Blockierposition verschoben wird, der Verriegelungskörper (56) durch den Nocken (78) des Blockierorganes (68) transversal nach innen belastet wird.

8. Griff nach einem der vorhergehenden Ansprüche 4 bis 7, **dadurch gekennzeichnet, daß** der Ansatz (60) des Verriegelungskörpers (56) in dem Lagerbügel (14) des Griffes in der transversalen Richtung verschiebbar geführt wird.

9. Griff nach dem vorhergehenden Anspruch, **dadurch gekennzeichnet, daß** das Blockierorgan (68) die Form eines U-formigen Bügels besitzt, der zwei sich in Längsrichtung erstreckende parallele Arme (70) umfaßt, die an ihren hinteren Enden über eine Basis (72) miteinander verbunden sind, welche sich senkrecht zu den beiden Armen (70) und senkrecht zu der transversalen Richtung erstreckt, daß der Bügel (68) in Längsrichtung von vorne nach hinten -bis in eine verschobene Freigabe-Positionin eine komplementäre, am hinteren Ende des Lagerbügels (14) angeordnete Führung (74) einführbar ist, und daß der Bügel (68) durch die Betätigungsmittel (84) in Längsrichtung nach hinten bis in seine Blockierposition verstellbar ist, in der die an den vorderen Enden jedes der Arme (70) vorgesehenen Nocken (78) sich im Eingriff befinden mit den entsprechenden Aufnahmen (80) des Ansatzes (60) des Verriegelungskörpers (56), wobei Letzterer dann aufgenommen wird zwischen den beiden longitudinalen Armen (70) des Blockierbügels (68).

10. Griff nach dem vorhergehenden Anspruch, **dadurch gekennzeichnet, daß** der Lagerbügel (14) des Griffes Mittel (82) zur Vorpositionierung des Blockierorganes (68) umfaßt, die im Verlaufe der Montage des Griffes diesen in seiner Freigabeposition halten.

11. Griff nach einem der Ansprüche 9 oder 10, **dadurch gekennzeichnet, daß** es sich bei den Betätigungsmitteln um eine Gewindespindel (84) mit sich in Längsrichtung erstreckender Achse handelt, die durch die Basis (72) des Bügels (68) hindurchgeschraubt ist, und deren vorderes Ende (88) sich an einer in Längsrichtung fixierten Fläche (64) abstützt, und deren hinteres Ende eine Vertiefung (86) besitzt, die komplementär zu einem durch die Öffnung (98) der Seitenwand (96) des Flügels hindurchführbaren Betätigungswerkzeug ist.

12. Griff nach dem vorhergehenden Anspruch, **dadurch gekennzeichnet, daß** sich die Gewindespindel (84) an einer seitlichen Fläche (64) des Ansatzes (60) des Verriegelungskörpers (56) abstützt.

13. Griff nach einem der Anspruche 4 bis 11, **dadurch gekennzeichnet, daß** der Verriegelungskörper (56) einen Schließzylinder aufnehmen kann.
